# EUROPÄISCHE PATENTANMELDUNG

(11) **EP 0 324 313 A1**
(43) Veröffentlichungstag der Anmeldung: **19.07.1989**
(21) Anmeldenummer: 88710052.7
(22) Anmeldetag: 13.12.1988
(51) Int. Cl.: F23M 9/10, F24H 9/18, F24H 1/40, F23D 14/70

(54) **Vorrichtung zur Kühlung eines Brenners**

(30) Priorität: 17.12.1987 AT 3327/87
(71) Anmelder: Joh. Vaillant GmbH u. Co., D-42810 Remscheid (DE)
(72) Erfinder: Kohlmann, Hans-Albrecht, D-5630 Remscheid (DE); Pieper, Thomas, D-5632 Wermelskirchen (DE)
(74) Vertreter: Heim, Johann-Ludwig, Dipl.-Ing.

(57) **Zusammenfassung**

Eine Vorrichtung zur Kühlung eines den Wärmetauscher (6) eines Umlaufwasserheizers oder Kessels beheizenden Brenners (1) umfaßt ein sich über dessen Flammenbereich (3) erstreckendes, das aufzuheizende Wasser führendes Rohr (13) mit einem der Kühlung des Flammenbereiches (3) dienenden Kühlrohrstrang (4), der sich von einem dieses Wasser führenden Rücklauf (8) des Umlaufwasserheizers ausgehend über den Flammenbereich (3) schräg aufwärts verlaufend zu dem an dessen Vorlauf (7) angeschlossenen Wärmetauscher (6) erstreckt.

Bevorzugt besteht dieser Wärmetauscher (6) aus einem mit Rippen (9) od.dgl. bestückten, oberhalb des schräg aufwärts verlaufenden Kühlrohrstranges (4) im wesentlichen horizontal durch die Abgasführung (12) des Brenners (1) verlaufenden Rohrstrang desselben Rohres (13).

## Beschreibung

Die Erfindung betrifft eine Vorrichtung zur Kühlung eines den Wärmetauschers eines Umlaufwasserheizers oder Kessels beheizenden Brenners mittels zumindest eines sich über dessen Flammenbereich erstreckenden, wasserführenden Kühlrohres.

Aufgabe der Erfindung ist es, beim Betrieb eines solchen Brenners durch eine wirksame und energiesparende Kühlung des Flammenbereiches der thermisch bedingten Emission von NOₓ vorzubeugen, ohne jedoch anderseits eine Unterkühlung des Flammenbereiches herbeizuführen, die eine erhöhte CO-Emission zur Folge hätte.

Erfindungsgemäß erstreckt sich zur Lösung dieser Aufgabe bei einem Brenner der eingangs bezeichneten Gattung ein aufzuheizendes Wasser führendes Rohr mit zumindest einem der Kühlung dienenden Rohrstrang von einem dieses Wasser führenden Rücklauf des Umlaufwasserheizers oder eines Kessels ausgehend über den Flammenbereich des Brenners schräg aufwärtsverlaufend zu dem an den Vorlauf dieses Umlaufwasserheizers oder Kessels angeschlossenen Wärmetauscher.

Auf diese Weise ist der als Kühlrohr wirksame Rohrstrang, vorteilhaft und energiesparend in den Umlauf des Wasserheizers einbezogen.

Der Wärmetauscher selbst kann nach der bevorzugten Ausführungsform der Erfindung aus einem gegebenenfalls mit Rippen bestückten, oberhalb des schräg aufwärts verlaufenden Kühlrohrstranges im wesentlichen horizontal durch die Abgasführung des Brenners verlaufenden Rohrstrang desselben Rohres bestehen.

Auch der schräg aufwärts verlaufende Kühlrohrstrang kann mit den Wärmetausch begünstigenden Rippen bestückt sein, allerdings mit zur Abgasführung des Brenners parallel verlaufenden, also im wesentlichen lotrecht angeordneten, demnach schräg zur Achse des schrägen Kühlrohrstranges verlaufenden Rippen.

Die einzige Zeichnungsfigur stellt einen Brenner mit einer erfindungsgemäßen Vorrichtung beispielsweise in einem schematischen Vertikalschnitt dar.

Dieser Brenner umfaßt innerhalb seines eine Abgasführung 12 umschließenden Gehäuses 11 zumindest ein Brennerrohr, das stirnseitig über ein Mischrohr 2 mit einem Brennstoff-Luft-Gemisch versorgt wird und an seiner Oberseite Gemischaustrittsöffnungen aufweist, an denen sich nach der Zündung in einem Flammenbereich 3 Brennerflammen ausbilden.

Zur Kühlung dieses Flammenbereiches 3 und zur damit verknüpften Minderung der NOₓ-Emission ist dem Brennerrohr 1 zumindest ein sich über den Flammenbereich 3 erstreckender, einen Abschnitt des Rohres 13 bildender Kühlrohrstrang 4 zugeordnet, der in der mit dem Pfeil 5 bezeichneten Strömungsrichtung des Heizungsumlaufes unter einem Winkel α zur Waagrechten schräg aufwärts verläuft. Dieser schrägverlaufende Kühlrohrstrang 4 setzt sich in dem dem Wärmetauscher 6 des Wasserheizers zugehörigen, gleichfalls einen Abschnitt des Rohres 13 bildenden horizontal verlaufenden Rohrstrang fort, der in den zum Vorlauf des Heizungsumlaufes führenden Sammler 7 mündet, der mehreren parallel zueinander in einer Schar angeordneten Kühlrohrsträngen 4 gemeinsam sein kann. Der Rücklauf des im Heizungsumlauf abgekühlten Wassers erfolgt über den Rücklaufverteiler 8. Der horizontale, die Abgasführung 12 durchsetzende Rohrstrang bildet den Wärmetauscher 6 und ist zur Begünstigung des Wärmetausches mit Rippen 9 bestückt, die in senkrecht zur Achse dieses Rohrstranges gerichteten, also lotrechten Ebenen angeordnet sind.

Auch der schrägverlaufende Kühlrohrstrang 4 kann zur Begünstigung der Wärmeaufnahme mit Rippen 10 bestückt sein, die jedoch der Strömungsrichtung der Abgase entsprechend in lotrechten Ebenen , also zur Achse dieses Kühlrohrstranges 4 unter dem Winkel α schräg, verlaufen.

Ein solcher erfindungsgemäßer mit der Kühlvorrichtung kombinierter Wärmetauscher kann als Bauteilgruppe zum Anflanschen oder Annippeln ausgebildet werden, um verschiedene Leistungsgrößen zu fertigen, und zwar aus Edelstahl, Guß, Aluminiumguß oder auch keramischem Werkstoff.

Solche Wärmetauscher zeichnen sich durch eine geringe Bauhöhe aus,so daß mit ihnen sehr kompakte Wasserheizer oder Kessel hergestellt werden können.

Selbstverständlich sind die Einzelheiten des Erfindungsgegenstandes mannigfach abwandelbar. So können etwa die Rippen der Rohrstränge 4 und 6 durch Nadeln od.dgl. der Wärmeübertragung dienende Fortsätze gleichwertig ersetzt sein.

## Patentansprüche

1. Vorrichtung zur Kühlung eines den Wärmetauscher eines Umlaufwasserheizers oder Kessels beheizenden Brenners mittels zumindest eines sich über dessen Flammenbereich erstreckenden, wasserführenden Kühlrohres, dadurch gekennzeichnet, daß sich ein aufzuheizendes Wasser führendes Rohr (13) mit zumindest einem der Kühlung dienenden Rohrstrang (4) von einem dieses Wasser führenden Rücklauf (8) des Umlaufwasserheizers ausgehend über den Flammenbereich (3) des Brenners (1) schräg aufwärts verlaufend zu dem an den Vorlauf (7) dieses Umlaufwasserheizers angeschlossenen Wärmetauscher (6) erstreckt.

2. Vorrichtung nach Anspruch 1, dadurch gekennzeichnet, daß der Wärmetauscher (6) aus einem gegebenenfalls mit Rippen (9) od.dgl. bestückten, oberhalb des schräg aufwärts verlaufenden Kühlrohrstranges (4) im wesentlichen horizontal durch die Abgasführung (12) des Brenners (1) verlaufenden Rohrstrang desselben Rohres (13) besteht.

3. Vorrichtung nach Anspruch 1 oder 2, dadurch gekennzeichnet, daß der schräg aufwärts verlaufende Kühlrohrstrang (4) mit den Wärmetausch begünstigenden Rippen (10) bestückt ist, die im wesentlichen zur Abgasführung (12) des Brenners (1) parallel, demnach im wesentlichen lotrecht und schräg zur Achse des schrägen Kühlrohrstranges (4) angeordnet sind.

4. Vorrichtung nach einem der Ansprüche 1 bis 3, dadurch gekennzeichnet, daß in einer Schar zueinander parallel angeordneter Rohrstränge (4 bzw.6) diese Rohrstränge von einem gemeinsamen Rücklaufverteiler (8) des Heizwasserumlaufes ausgehen und in einen gemeinsamen Vorlaufsammler (7) münden.

5. Vorrichtung nach einem der Ansprüche 1 bis 4, dadurch gekennzeichnet, daß das wasserführende Rohr (13), der Rücklaufverteiler (8) und der Vorlaufsammler (7) aus Edelstahl, Guß, Aluminiumguß oder aus keramischem Werkstoff bestehen.
